# EUROPÄISCHE PATENTSCHRIFT

(11) **EP 0 163 047 B1**
(45) Veröffentlichungstag und Bekanntmachung des Hinweises auf die Patenterteilung: **14.06.1989**
(21) Anmeldenummer: 85103627.7
(22) Anmeldetag: 27.03.1985
(51) Int. Cl.: B03C 3/06, B03C 3/40, B03C 3/41

(54) **Elektrofilter**
Electrofilter
Electrofiltre

(30) Priorität: 28.04.1984 DE 3415984
(43) Veröffentlichungstag der Anmeldung: 04.12.1985
(73) Patentinhaber: Hugo Petersen Ges. für verfahrenstechn. Anlagenbau mbH & Co KG, 65036 Wiesbaden (DE)
(72) Erfinder: Seipenbusch, Jürgen, Dipl.-Ing., D-6200 Wiesbaden (DE); Daum, Karl-Heinz, Dipl.-Ing., D-6200 Wiesbaden (DE); Kandler, Erwin, D-6238 Hofheim a.Ts. (DE)
(74) Vertreter: Carstens, Wilhelm, Dipl.-Phys.

(56) Entgegenhaltungen:
- DE-A- 2 018 447
- DE-B- 1 028 538
- FR-A- 1 048 326
- GB-A- 968 065

## Beschreibung

Die Erfindung betrifft Elektrofilter mit rohr-oder plattenförmigen Niederschlagselektroden und mittig angeordneten gezahnten Sprühelektroden.

Seit langem ist es bekannt, zur Abscheidung von Schwebekörpern aller vorkommenden Grössen, auch feinster Nebel und Stäube, Elektrofilter mit unterschiedlichen gestalteten Niederschlags-und Sprühelektroden einzusetzen.

Bei den im Stand der Technik bekannten Ansätzen zur Lösung des Problems, höchste Abscheideleistung auch bei der Entfernung feinster Partikel aus Gasströmen zu erzielen, konzentrierte sich die Aufmerksamkeit bislang in erster Linie auf die Suche nach einer optimalen Gestaltung des Sprühelektrodenprofils.

So sind aus der GB-PS 840 853 Elektrofilter mit rohrförmigen Niederschlagselektroden und Sprühelektroden in Form gezahnter Bänder bekannt. Es ist weiterhin bekannt, Sprühelektroden in Form gezahnter, um ihre Längsachse verdrehter Bänder einzusetzen (AT-PS 121 928). Eine weitere Möglichkeit der Gestaltung der Sprühelektroden ist in der DE-AS 1 201 816 aufgezeigt. Hier werden bandförmige Sprühelektroden mit sägezahnartigen Sprühspitzen verwendet, bei denen die Sprühspitzen des Bandes entgegengesetzt zueinander unter einem bestimmten Winkel aus der Bandebene abgebogen sind und zusätzlich einen weiteren scharfkantigen Knick zur gleichen Seite hin aufweisen. Schliesslich ist aus der GB-A 968065 ein Elektrofilter mit rohrförmigen Niederschlagselektroden bekannt, in denen mit Sprühspitzen versehene Niederschlagselektroden mittig angeordnet sind. Der Abstand zwischen den Spitzen der Sprühelektroden und der Niederschlagselektrode ist auf einen Festwert beschränkt. Bei diesem Festwert liegt das Verhältnis des Abstandes der Sprühspitzen von der Mittelachse der rohrförmigen Niederschlagselektrode zum Abstand der Mittelebene oder Mittelachse von denWänden der jeweiligen Niederschlagselektroden im Bereich von 0,6-0,8.

Der Erfindung liegt die Aufgabe zugrunde, die Abscheideleistung von Elektrofiltern mit gezahnten Sprühelektroden weiter zu verbessern.

Diese Aufgabe wird erfindungsgemäss dadurch gelöst, dass das Verhältnis des Abstandes der Sprühspitzen von der Mittelachse bei rohrförmigen Niederschlagselektroden oder des Abstandes der Sprühspitzen von der Mittelebene zwischen plattenförmigen Niederschlagselektroden zum Abstand der Mittelebene oder Mittelachse von den Wänden der jeweiligen Niederschlagselektroden zwischen 0,4 und 0,6 liegt.

Der überraschende Befund, dass durch Einhaltung des oben spezifierten Bereichs des Abstandsverhältnisses reproduzierbar höchsteffiziente Elektrofilter zugänglich sind, lässt sich bevorzugt auf Elektrofilter anwenden, die gezahnte, bandförmige Sprühelektroden enthalten, die durch Verdrehen um ihre Mittelachse verdrillt sind. Eine alternative bevorzugte Ausführungsform der Elektrofilter enthält gezahnte bandförmige Sprühelektroden, die durch Abbiegen der Zähne aus der Bandebene zu dreidimensionalen Körpern geformt worden sind.

Das erfindungsgemässe Konstruktionsmerkmal, 0,4 & r/R 9 0,6, das das optimale Abscheideverhalten der Elektrofilter bedingt, ist unabhängig von den Absolutmassen des Elektrofilters und der Querschnittsgeometrie rohrförmiger Niederschlagselektroden.

Mögliche Ausführungsformen der Erfindung sind in der Zeichnung dargestellt und werden im folgenden näher erläutert: Es zeigt:
Fig. 1 den Querschnitt eines Elektrofilters mit rohrförmiger Niederschlagselektrode (5) sechseckiger Grundfläche, deren gezahnte Sprühelektrode (6) mit Sprühspitzen (1, 2, 3 und 4) versehen ist, die um 45° nach vorn (1, 3) oder nach hinten gebogen sind (2,4).
Fig. 2 den Querschnitt eines Elektrofilters mit quadratischem Grundriss der Niederschlagselektrode (5) dar; die Sprühspitzen (1, 3) der Sprühelektrode (6) sind um 45° nach vorn, die Sprühspitzen (2,4) sind um 45° nach hinten gebogen.
Fig. 3 den Querschnitt eines Elektrofilters mit kreisförmiger Grundfläche. 1, 2, 3, 4, 5 und 6 haben die gleiche Bedeutung wie in den vorangehenden Figuren.
Fig. 4 einen Plattenelektrofilter mit parallel angeordneten Niederschlagselektroden (5) und gezahnter Sprühelektrode (6) mit um 45° nach vorn (1, 3) und nach hinter (2,4) ausgebogenen Sprühspitzen.
Fig. 5 die für alle vorstehend gezeigten Elektrofiltertypen geltende schematische Seitenansicht des senkrecht zu den Niederschlagselektrodenwänden (5) geöffneten Elektrofilters mit mittig angeordneter Sprühelektrode (6). 1, 2, 3 und 4 stellen die vorstehend beschriebenen Sprühspitzen dar.

Die Auswirkung des Abstandsverhältnisses r/R auf die Abscheideleistung (ausgedrückt durch den Quotienten aus der Partikelwanderungsgeschwindigkeit w und der maximalen Partikelwanderungsgechwindigkeit wₘₐₓ wird durch das Diagramm 1 (Seite 7) wiedergegeben. In diesem Diagramm sind die Werte w/wₘₐₓ aufgetragen, die für rohrförmige Niederschlagselektroden und verschiedene, gezahnte Sprühelektroden (entweder durch Verdrehen des gezahnten Sprühelektrodenbandes oder Abbiegen der Zähne aus der Bandebene hergestellt) erhalten wurden.

Die eingetragenen Punkte sind Messwerte; die eingezeichnete Kurve stellt die Ausgleichskurve dar.

Aus dem Diagramm ist zu entnehmen, dass w/wₘₐₓ von 50% bei r/R = 0,3 auf 100% bei r/R = 0,49 ansteigt und bei r/R = 0,66 wieder den 50%-Wert erreicht.

Die folgenden Beispiele erläutern die Erfindung und zeigen, dass Elektrofilter mit optimaler Abscheideleistung gemäss der Erfindung unabhängig von der speziellen Ausgestaltung der Niederschlagselektrode zu erhalten sind.

### Beispiel 1

In einem Röhrenelektrofilter mit zylindrischen Röhren als Niederschlagselektroden, die einen inneren Durchmesser von 300 mm aufwiesen, wurden verschiedene, aus gezahnten Bändern durch Verdrehen oder durch Abbiegen der Zähne hergestellte Sprühelektroden eingesetzt, die unterschiedlich lange Zähne, von der Mittelachse der Sprühelektrode gerechnet, aufwiesen.

Das Elektrofilter wurde mit einem Luftstrom beaufschlagt, der Schwefelsäurenebel mit einer mittleren Partikelgrösse von 0,5 ₁1m enthielt. Bei gleicher Luftgeschwindigkeit und gleich angelegter Spannung wurden in Abhängigkeit von der Zahnlänge (r) folgende prozentuale Wanderungsgeschwindigkeiten (w/wₘₐₓ) erhalten:

### Beispiel 2

In einem Röhrenelektrofilter der in Beispiel 1 beschriebenen Art, jedoch mit einem inneren Rohrdurchmesser von 250 mm wurde der Betrieb unter gleichen spezifischen Bedingungen gefahren wie in Beispiel 1. Die Ergebnisse stellen sich wie folgt dar:

Aus diesen Ergebnissen ist zu ersehen, dass das Verhältnis r/R und nicht der Abstand der Zahnspitzen der Sprühelektrode von der Mittelachse oder der Abstand der Zahnspitze der Sprühelektrode von der nächstgelegenen Niederschlagselektrodenwand der bestimmende Parameter für die relative Wanderungsgeschwindigkeit ist.

### Beispiel 3

In einem Plattenelektrofilter mit einem Plattenabstand von 200 mm wurden die gleichen Elektroden eingesetzt wie in Beispiel 1. Entsprechend der abweichenden Definition von r (hier Abstand der Sprühspitze von der gedachten Mittelebene zwischen den beiden parallelen Plattenelektroden) ergeben sich im Vergleich zu den vorgenannten Beispielen 1 und 2 abweichende Absolutwerte für r.

Versuchsdurchführung entsprach der in Beispiel 1 beschriebenen Vorgehensweise. Folgende Ergebnisse wurden erzielt:

Die Ergebnisse zeigen die gleiche Tendenz wie die mit rohrförmigen Elektrofiltern erhaltenen Werte. Das Maximum von w/wₘₐₓ ist jedoch zu geringfügig höheren Werten von r/R verschoben.

## Patentansprüche

1. Elektrofilter mit rohr- oder plattenförmigen Niederschlagselektroden (5) und mittig angeordneten gezahnten Sprühelektroden (6), dadurch gekennzeichnet, dass das Verhältnis des Abstandes (r) der Sprühspitzen (1,2,3,4) von der Mittelachse bei rohrförmigen Niederschlagselektroden (5) oder des Abstandes (r) der Sprühspitzen von der Mittelebene zwischen plattenförmigen Niederschlagselektroden (5) zum Abstand (R) der Mittelebene oder Mittelachse von den Wänden (5) der jeweiligen Niederschlagselektroden zwischen 0,4 und 0,6 liegt.

2. Elektrofilter nach Anspruch 1, dadurch gekennzeichnet, dass sie gezahnte, bandförmige Sprühelektroden (6) enthalten, die durch Verdrehen um ihre Längsachse verdrillt sind.

3. Elektrofilter nach Anspruch 1, dadurch gekennzeichnet, dass sie gezahnte, bandförmige Sprühelektroden (6) enthalten, die durch Abbiegen der Zähne aus der Bandebene zu dreidimensionalen Körpern geformt worden sind.

## Claims

1. Electrofilter having plate- or tube-like collecting electrodes (5) and toothed discharge electrodes (6) centrally arranged, characterized in that the ratio of the distance (r) of the discharge tips (1, 2, 3, 4) from the central axis in case of tube-like discharge electrodes (5) or of the distance (r) of the discharge tips from the central plane between plate-like discharge electrodes (5) to the distance (R) of the central plane orthe central axis from the walls (5) of the respective discharge electrodes is lying between 0,4 and 0,6.

2. Electrofilter according to claim 1 characterized in that they include toothed band-shaped discharge electrodes (5) wh.ich are twisted along their longitudinal axis by rotation.

3. Electrofilter according to claim 1 characterized in that they include toothed band-shaped discharge electrodes (6), which are formed into three-dimensional bodies by bending the teeth from the plane of the band.

## Revendications

1. Filtres électriques avec des électrodes de précipitation (5) en forme de tubes ou de plaques et avec, disposées au milieu entre elles, des électrodes d'émission dentées (6), caractérisés en ce que le rapport de la distance r des pointes d'émission (1, 2, 3, 4) à l'axe central dans le cas d'électrodes de précipitation (5) de forme tubulaire, ou de la distance r des pointes d'émission au plan médian entre les électrodes de précipitation (5) en forme de plaques, à la distance R du plan médian ou de l'axe central des parois (5), chaque fois, des électrodes de précipitation, se situe entre 0,4 et 0,6.

2. Filtres électriques suivant la revendication 1, caractérisés en ce qu'ils contiennent des électrodes d'émission (6) en forme de bandes dentées qui sont torsadées par torsion autour de leur axe longitudinal.

3. Filtres électriques suivant la revendication 1, caractérisés en ce qu'ils contiennent des électrodes d'émission (6) en forme de bandes dentées qui sont conformées en corps à trois dimensions par flexion des dents à partir du plan de la bande.
